# NEUE EUROPÄISCHE PATENTSCHRIFT

(11) **EP 1 884 615 B2**
(45) Veröffentlichungstag und Bekanntmachung des Hinweises auf die Entscheidung über den Einspruch: **30.09.2020**
(45) Hinweis auf die Patenterteilung: 10.07.2013
(21) Anmeldenummer: 07113038.9
(22) Anmeldetag: 24.07.2007
(51) Int. Cl.: E05F 15/00, E05F 15/20, E05F 15/14

(54) **Verfahren zum Betrieb einer automatischen Schiebetüranlage**
Method for operating an automatic sliding door assembly
Procédé destiné au fonctionnement d'une installation de porte coulissante automatique

(30) Priorität: 04.08.2006 DE 102006036885
(43) Veröffentlichungstag der Anmeldung: 06.02.2008
(73) Patentinhaber: GEZE GmbH, 71229 Leonberg (DE)
(72) Erfinder: Dr. Hucker, Matthias, 76359, Marxzell (DE)

(56) Entgegenhaltungen:
- DE-A1- 3 643 324
- DE-A1- 3 736 218
- DE-A1- 19 653 026
- DE-A1-102004 031 897

## Beschreibung

Die Erfindung betrifft ein Verfahren zum Betrieb einer automatischen Schiebetüranlage nach dem Oberbegriff des Patentanspruchs 1.

Aus der DE 196 53 026 A1 ist ein Verfahren zum Betrieb einer automatischen Schiebetüranlage mit mindestens einem Schiebeflügel, der mittels einer durch eine elektronische Steuerungseinrichtung angesteuerten Antriebseinrichtung antreibbar ist, bekannt. Ein Überwachungsbereich, welcher beim Öffnen des Schiebeflügels von einer vertikalen Nebenschließkante des Schiebeflügels passiert wird, wird durch eine Sensoreinrichtung überwacht, indem die Sensoreinrichtung beim Vorhandensein eines Hindernisses in diesem Überwachungsbereich ein diesen Zustand anzeigendes Hindernissignal an die Steuerungseinrichtung abgibt, wodurch im Normalbetrieb ein sofortiges Abbremsen und Stoppen oder Reversieren des Schiebeflügels bewirkt wird. Die Schiebetüranlage ist in einem Flucht- und Rettungsweg einsetzbar, indem die Antriebseinrichtung so ausgebildet ist, dass im Notfallbetrieb der Flucht- und Rettungsweg nach Ansteuerung der Steuerungseinrichtung mit einem Notfallsignal freigebbar ist, indem der Schiebeflügel durch die Steuerungseinrichtung von seiner Geschlossenlage in Richtung seiner Offenlage bewegt wird. Das Hindernissignal ist dem Notfallsignal übergeordnet, d.h. das sofortige Abbremsen des Schiebeflügels erfolgt auch beim Vorliegen des Notfallsignals. Dies kann jedoch bedeuten, dass das Erreichen einer geforderten Mindestöffnungsweite der Tür innerhalb einer vorgegebenen Maximalzeit nicht in allen Fällen gewährleistet ist.

Aus der DE 10 2004 031 897 A1, welche den nächstkommenden Stand der Technik darstellt, ist ein weiteres Verfahren zum Betrieb einer automatischen Schiebetüranlage bekannt. Beim Vorliegen eines das Vorhandensein eines Hindernisses in dem Überwachungsbereich, welcher beim Öffnen des Schiebeflügels von einer vertikalen Nebenschließkante des Schiebeflügels passiert wird, anzeigenden Signals wird der Schiebeflügel durch die Steuerungseinrichtung nach dem Durchlaufen der Beschleunigungsphase und einer verkürzten Hochgeschwindigkeitsphase in einer Bremsphase auf eine geringere Niedriggeschwindigkeit abgebremst und fährt mit dieser Niedriggeschwindigkeit in seine vollständige Offenlage. Durch diese Verfahren ist zwar das Erreichen einer geforderten Mindestöffnungsweite der Tür innerhalb einer vorgegebenen Maximalzeit gewährleistet, jedoch besteht das Restrisiko, dass Hindernisse durch die Nebenschließkante der sich mit Niedriggeschwindigkeit bewegenden Türflügel erfasst und gegebenenfalls eingeklemmt werden.

Der Erfindung liegt die Aufgabe zugrunde, ein Verfahren zum Betrieb einer automatischen Schiebetüranlage zu schaffen, welches sowohl eine zuverlässige Freigabe des Fluchtwegs als auch eine Minimierung der von der Nebenschließkante des sich öffnenden Schiebeflügels ausgehenden Gefahr gewährleistet.

Die Aufgabe wird durch die Merkmale des Patentanspruchs 1 gelöst. Die Unteransprüche bilden vorteilhafte Ausgestaltungsmöglichkeiten der Erfindung.

Der Schiebeflügel wird beim Auftreten des Hindernissignals, während das Notfallsignal vorliegt, gezielt bis zum Stillstand in einem Stopppunkt abgebremst, wobei der Stopppunkt ausschließlich bei 80% einer für eine in einem Flucht- und Rettungsweg einsetzbaren Schiebetüranlage vorgegebenen Mindestöffnungsweite oder zwischen 80% der Mindestöffnungsweite und der vollständigen Offenlage zugelassen ist. Der Schiebeflügel wird beim Auftreten des Hindernissignals nicht sofort abgebremst, sondern zuerst weiter in Öffnungsrichtung betrieben, bis eines der vorgenannten Kriterien erfüllt ist.

Hierdurch wird sowohl eine zuverlässige Freigabe des Fluchtwegs als auch eine Minimierung der von der Nebenschließkante des sich öffnenden Schiebeflügels ausgehenden Gefahr gewährleistet, denn die Öffnungsbewegung, d.h. die Freigabe des Fluchtwegs wird trotz eines gegebenenfalls vorliegenden Hindernissignals fortgesetzt, wobei das Anhalten im Stopppunkt ein Einklemmen des Hindernisses vermieden und ein Räumen des Gefahrenbereiches der Nebenschließkante ermöglicht wird. Der Stopppunkt wird bis zum Ablauf einer für eine in einem Flucht- und Rettungsweg einsetzbaren Schiebetüranlage vorgegebenen Maximalzeit erreicht, in welcher der Schiebeflügel mindestens die Mindestöffnungsweite erreicht haben muss.

Um ein Räumen des von der Nebenschließkante zu passierenden Bereichs zu ermöglichen, wird der Schiebeflügel erst nach Ablauf einer vorgebbaren Stillstandszeit, beispielsweise nach 15 Sekunden Stillstand, mit einer geringeren Niedriggeschwindigkeit in seine vollständige Offenlage bewegt.

Falls der Stopppunkt bereits zwischen der vorgegebenen Mindestöffnungsweite und der vollständigen Offenlage liegt, kann auf diese abschließende vollständige Öffnung gegebenenfalls verzichtet werden.

Für den Fall, dass der Schiebeflügel in einem zwischen 80% und 100% der vorgegebenen Mindestöffnungsweite liegenden Stopppunkt anhält, muss der Schiebeflügel nach Ablauf der Stillstandszeit mindestens in seine Mindestöffnungsweite bewegt werden, kann hier jedoch verbleiben, d.h. er muss nicht in seine vollständige Offenlage gefahren werden.

Im Nachfolgenden werden Ausführungsbeispiele in der Zeichnung anhand der Figuren näher erläutert.

Dabei zeigen:
- Fig. 1: eine automatische Schiebetüranlage in Frontansicht;
- Fig. 2: den wegabhängigen Geschwindigkeitsverlauf beim Öffnen des Schiebeflügels in einem Notbetriebszustand;
- Fig. 3: eine Darstellung gemäß Fig. 3 für ein weiteres Ausführungsbeispiel;
- Fig. 4: eine Darstellung des Ausführungsbeispiels gemäß Fig. 3 in einem abweichenden Betriebszustand;
- Fig. 5: den zeitabhängigen Geschwindigkeitsverlauf beim Öffnen des Schiebeflügels in einem Notbetriebszustand.

**Figur 1** zeigt eine automatische Schiebetüranlage 1 mit zwei Schiebeflügeln 2 und zwei Festfeldern 3. Die Schiebeflügel 2 sind durch eine über den Schiebeflügeln 2 und den Festfeldern 3 angeordnete Antriebseinrichtung 4 antreibbar, z.B. angesteuert durch einen (nicht dargestellten) Sensor, der eine sich annähernde Person erfasst. Die Schiebeflügel 2 weisen annähernd dieselbe Breite auf wie die benachbarten Festfelder 3. Die Schiebetüranlage 1 ist für den Einsatz in einem Flucht- und Rettungsweg geeignet, indem die Antriebseinrichtung 4 so ausgebildet ist, dass die Schiebeflügel 2 nach Ansteuerung der Steuerungseinrichtung mit einem Notfallsignal, welches beispielsweise von einem Rauch- oder Brandmelder oder von einem manuell betätigbaren Nottaster erzeugbar ist, so geöffnet werden, dass die Schiebeflügel 2 innerhalb einer vorgegebenen Maximalzeit (z.B. 3 Sekunden) eine vorgegebene Mindestöffnungsweite X_{M} (z.B. 80 % der vollständigen Öffnungsweite) erreichen.

In den **Fig. 2 bis 5** ist die Geschwindigkeit V der Schiebeflügel 2 über deren Öffnungsweite x (Fig. 2 bis 4) bzw. über der Zeit t (Fig. 4) für deren Öffnungsbewegung im Falle einer Notöffnung der Schiebetüranlage 1 dargestellt. Die Geschlossenlage der Schiebeflügel 2 ist mit der Öffnungsweite X₀ bezeichnet, und die vollständige Offenlage der Schiebeflügel 2 ist mit der Öffnungsweite X₂ benannt. Die maximal erreichte Geschwindigkeit der Schiebeflügel 2 ist mit v₂ benannt. Im ersten Ausführungsbeispiel gemäß **Fig. 2** ist die Mindestöffnungsweite X_{M} der Schiebeflügel 2 gleich der vollständigen Öffnungsweite X₂, während im zweiten Ausführungsbeispiel gemäß **Fig. 3 und 4** die Mindestöffnungsweite X_{M} kleiner als die vollständige Öffnungsweite X₂ ist.

Für den Fall, dass sich kein Hindernis im Überwachungsbereich der die Nebenschließkanten der Schiebeflügel 2 überwachenden Sensoreinrichtung 5 befindet, durchlaufen die Schiebeflügel 5 den mit dem Bezugszeichen 7 bezeichneten Geschwindigkeitsverlauf, d.h. in der Beschleunigungsphase s₁ werden die Schiebeflügel 2 innerhalb der Beschleunigungszeit t₁ bis zum Zeitpunkt T₁ aus dem Stillstand auf die hohe Geschwindigkeit v₂ beschleunigt, welche sie in der Hochgeschwindigkeitsphase S₂ für die Hochgeschwindigkeitszeit t₂ bis zum Zeitpunkt T₂ beibehalten. Es schließt sich eine Bremsphase S₃ an, in welcher die Schiebeflügel 2 innerhalb der Bremszeit t₃ bis zum Zeitpunkt T₃ aus ihrer Maximalgeschwindigkeit v₂ bis zum Stillstand abgebremst werden und dann die maximale Öffnungsweite X₂ erreicht haben. Hierdurch ist eine schnellstmögliche Öffnung der Schiebeflügel 2 im Falle einer Notöffnung der Schiebetüranlage 1 gewährleistet, wobei die Vorgabe, dass die Schiebeflügel 2 innerhalb einer vorgegebenen Maximalzeit die geforderte Mindestöffnungsweite X_{M} erreichen, sicher erfüllt wird.

Für den Fall, dass sich jedoch ein Hindernis, insbesondere eine Person im Überwachungsbereich der die Nebenschließkanten der Schiebeflügel 2 überwachenden Sensoreinrichtung 5 befindet, generiert die Sensoreinrichtung 5 ein Hindernissignal, und die Schiebeflügel 2 durchlaufen, während ein Notfallsignal vorliegt, den mit dem Bezugszeichen 8 bezeichneten Geschwindigkeitsverlauf. Dieser entspricht hinsichtlich der Beschleunigungsphase s₁ dem Geschwindigkeitsverlauf 7 der hindernisfreien Bewegung. Jedoch ist die mit der Maximalgeschwindigkeit v₂ zurückgelegte Phase auf eine verkürzte der Hochgeschwindigkeitsphase s₄, welche in der verkürzten Hochgeschwindigkeitszeit t₄ bis zum Zeitpunkt T₄ durchlaufen wird, beschränkt, an welche sich - früher als beim Geschwindigkeitsverlauf 7 der hindernisfreien Bewegung - die innerhalb der Bremszeit t₅ bis zum Zeitpunkt T₅ durchlaufene Bremsphase s₅ anschließt. Nach Durchlaufen der Bremsphase s₅ ist die Geschwindigkeit der Schiebeflügel 2 in einem Stopppunkt X₁ auf Null reduziert. Die Lage des Stopppunkts X₁ muss mindestens 80% der Mindestöffnungsweite X_{M} betragen. Wesentlich ist hierbei, dass die Beschleunigungsphase s₁, die verkürzte Hochgeschwindigkeitsphase s₄ und die Bremsphase s₅ innerhalb der vorgegebenen Maximalzeit, beispielsweise 3 Sekunden, durchlaufen werden, so dass die geforderte Mindestöffnungsweite X_{M} der Schiebeflügel 2 dann sicher mindestens erreicht ist. Die Schiebeflügel 2 verbleiben für eine vorgebbare Stillstandszeit t₆ im Stopppunkt X₁. Innerhalb dieser Zeit ist eine Räumung des von der Nebenschließkante des Schiebeflügels 2 zu passierenden Bereichs möglich.

Im Ausführungsbeispiel gemäß **Fig. 2** entspricht die Mindestöffnungsweite X_{M} der vollständigen Offenlage X₂, d.h. der Stopppunkt X₁ liegt bei 80 % der Mindestöffnungsweite X_{M}. Anschließend an den beschriebenen Stopp müssen die Schiebeflügel 2 nach Ablauf der Stillstandszeit t₆ weiter bis in ihre vollständige Offenlage X₂ bewegt werden, um die Mindestöffnungsweite X_{M} zu erreichen. Diese Bewegung kann mit der Niedriggeschwindigkeit v₁ in einer Niedriggeschwindigkeitsphase s₆ in der Niedriggeschwindigkeitszeit t₇ durchgeführt werden. Kurz vor Erreichen der vollständigen Offenlage X₂ erfolgt eine Abbremsung aus der Niedriggeschwindigkeit v₁ entlang dem Geschwindigkeitsverlauf 7 der hindernisfreien Bewegung, so dass die Schiebeflügel 2 bei Erreichen der maximalen Öffnungsweite X₂ bis zum Stillstand abgebremst werden.

Im Ausführungsbeispiel gemäß **Fig. 3 und 4** ist die Mindestöffnungsweite X_{M} kleiner als die vollständige Offenlage X₂.

Im Bewegungsverlauf gemäß **Fig. 3** erfolgt die Abbremsung der Schiebeflügel 2 so, dass der Stopppunkt X₁ bei 80 % der Mindestöffnungsweite X_{M} liegt, d.h. nach Ablauf der Stillstandszeit t₆ müssen die Schiebeflügel 2 nach Ablauf der Stillstandszeit t₆ weiter mindestens bis zu ihrer Mindestöffnungsweite X_{M} bewegt werden. Hier können die Schiebeflügel wieder angehalten werden, um die Gefahr des Einklemmens von Hindernissen zu vermindern, alternativ jedoch auch entlang des gestrichelt dargestellten Geschwindigkeitsverlaufs 8' in ihre vollständige Offenlage X₂ verbracht werden.

Im abweichenden Bewegungsverlauf gemäß **Fig. 4** erfolgt die Abbremsung der Schiebeflügel 2 so, dass der Stopppunkt X₁ bei der vollständigen Mindestöffnungsweite X_{M} liegt, d.h. nach Ablauf der Stillstandszeit t₆ müssen die Schiebeflügel 2 nicht weiter mindestens bis zu ihrer vollständige Offenlage X₂ bewegt werden, d.h. während der Niedriggeschwindigkeitszeit in **Fig. 5** kann. Alternativ können die Schiebeflügel 2 jedoch auch hier entlang des gestrichelt dargestellten Geschwindigkeitsverlaufs 8' in ihre vollständige Offenlage X₂ verbracht werden.

Auch im Normalbetrieb kann die Öffnungsbewegung der Schiebeflügel 2 der Schiebetüranlage 1, also beim durch eine sich annähernde Person angesteuerten Öffnen der Türflügel, von der Sensoreinrichtung 5 überwacht werden und mit den selben Geschwindigkeiten, wie vorangehend dargestellt, erfolgen.

### Liste der Referenzzeichen

- 1: Schiebetüranlage
- 2: Schiebeflügel
- 3: Festfeld
- 4: Antriebseinrichtung
- 5: Sensoreinrichtung
- 6: Überwachungsbereich
- 7: Geschwindigkeitsverlauf
- 8: Geschwindigkeitsverlauf
- 8': Geschwindigkeitsverlauf
- S₁: Beschleunigungsphase
- S₂: Hochgeschwindigkeitsphase
- S₃: Bremsphase
- S₄: verkürzte Hochgeschwindigkeitsphase
- S₅: Bremsphase
- S₆: Niedriggeschwindigkeitsphase
- V₁: Niedriggeschwindigkeit
- V₂: Maximalgeschwindigkeit
- T₁: Zeitpunkt
- T₂: Zeitpunkt
- T₃: Zeitpunkt
- T₄: Zeitpunkt
- T₅: Zeitpunkt
- T₆: Zeitpunkt
- T₇: Zeitpunkt
- t₁: Beschleunigungszeit
- t₂: Hochgeschwindigkeitszeit
- t₃: Bremszeit
- t₄: verkürzte Hochgeschwindigkeitszeit
- t₅: Bremszeit
- t₆: Stillstandszeit
- t₇: Niedriggeschwindigkeitszeit
- X₀: Geschlossenlage
- X₁: Stopppunkt
- X₂: Offenlage
- X_{M}: Mindestöffnungsweite

## Patentansprüche

1. Verfahren zum Betrieb einer automatischen Schiebetüranlage (1) mit mindestens einem Schiebeflügel (2), der mittels einer durch eine elektronische Steuerungseinrichtung angesteuerten Antriebseinrichtung (4) antreibbar ist, wobei ein Überwachungsbereich (6), welcher beim Öffnen des Schiebeflügels (2) von einer vertikalen Nebenschließkante des Schiebeflügels (2) passiert wird, durch eine Sensoreinrichtung (5) überwacht wird, indem die Sensoreinrichtung (5) beim Vorhandensein eines Hindernisses in diesem Überwachungsbereich (6) ein diesen Zustand anzeigendes Hindernissignal an die Steuerungseinrichtung abgibt, wodurch im Normalbetrieb ein sofortiges Abbremsen und Stoppen oder Reversieren des Schiebeflügels (2) bewirkt wird, und
wobei die Schiebetüranlage (1) in einem Flucht- und Rettungsweg einsetzbar ist, indem die Antriebseinrichtung (4) so ausgebildet ist, dass im Notfallbetrieb der Flucht- und Rettungsweg nach Ansteuerung der Steuerungseinrichtung mit einem Notfallsignal freigebbar ist, indem der Schiebeflügel (2) durch die Steuerungseinrichtung von seiner Geschlossenlage (X₀) in Richtung seiner Offenlage (X₂) bewegt wird,
und
wobei der Schiebeflügel (2) beim Auftreten des Hindernissignals, während das Notfallsignal vorliegt, gezielt bis zum Stillstand in einem Stopppunkt (X₁) abgebremst wird,
**dadurch gekennzeichnet,**
**dass** der Stopppunkt (X₁) ausschließlich bei 80% oder zwischen 80% einer für eine in einem Flucht- und Rettungsweg einsetzbaren Schiebetüranlage (1) vorgegebenen Mindestöffnungsweite (X_{M}) und der vollständigen Offenlage (X₂) zugelassen ist,
wobei der Schiebeflügel (2), wenn die vorgenannten Kriterien beim Auftreten eines Hindernissignals, während das Notfallsignal vorliegt, nicht erfüllt sind, weiter in Öffnungsrichtung betrieben wird, bis das Kriterium erfüllt ist, dass der Stopppunkt (X₁) bei 80% der Mindestöffnungsweite (X_{M}) liegt,
und
wobei der Schiebeflügel (2) nach Ablauf einer ab Erreichen eines Stopppunkts (X₁), welcher zwischen 80% und 100% einer für eine in einem Flucht- und Rettungsweg einsetzbaren Schiebetüranlage (1) vorgegebenen Mindestöffnungsweite (X_{M}) liegt, laufenden Stillstandszeit (t₆) mit einer geringeren Niedriggeschwindigkeit (v₁) in seine Mindestöffnungsweite (X_{M}) bewegt wird.

2. Verfahren nach Anspruch 1,
**dadurch gekennzeichnet,**
**dass** der Schiebeflügel (2) nach Ablauf einer ab Erreichen des Stopppunkts (X₁) laufenden Stillstandszeit (t₆) mit einer geringeren Niedriggeschwindigkeit (v₁) in seine vollständige Offenlage (X₂) bewegt wird.

## Claims

1. Method for operating an automatic sliding door assembly (1) having at least one sliding wing (2) which can be driven by means of a drive device (4) which is actuated by an electronic control device,
wherein a monitored region (6), which is passed through by a vertical secondary closing edge of the sliding wing (2) when the sliding wing (2) opens is monitored by a sensor device (5) in that when an obstacle is present in this monitored region (6) the sensor device (5) outputs an obstacle signal, indicating this state, to the control device, as a result of which in the normal operating mode immediate braking and stopping or reversing of the sliding wing (2) is brought about, and
wherein the sliding door assembly (1) can be used in an escape and rescue route in that the drive device (4) is embodied in such a way that in the emergency operating mode the escape and rescue route can be released with an emergency signal after the control device is actuated, in that the sliding wing (2) is moved from its closed position (X₀) in the direction of its open position (X₂) by the control device and
wherein when the obstacle signal occurs the sliding wing (2) is selectively braked to a stationary state at a stopping point (X₁) while the emergency signal is present,
**characterized in that** the stopping point (X₁) is permitted exclusively at 80% or between 80% of a minimum opening width (X_{M}) predefined for a sliding door assembly (1) which can be in an escape and rescue route, and the completely open position (X₂), wherein if the abovementioned criteria in the case of the occurrence of an obstacle signal are not satisfied while the emergency signal is present the sliding wing (2) is operated further in the opening direction until the criteria that the stopping point (X₁) lies at 80% of the minimum opening width (X_{M}) is satisfied, and
**characterized in that** after the expiry of a stationary state time (T₆) which runs from the time when the stopping point (X₁) is reached the sliding wing (2) is moved into its completely open position (X₂) at a relatively low speed (V₁).

2. Method according to Claim 1,
**characterized in that**, after expiry of a stationary time (t₆) which runs from when the stopping point (X₁) is reached, the sliding wing (2) is moved into its completely open position (X₂) with a low speed (v₁).

## Revendications

1. Procédé d'utilisation d'une installation automatique (1) de porte coulissante qui présente au moins un panneau coulissant (2) qui peut être entraîné au moyen d'un dispositif d'entraînement (4) commandé par un dispositif électronique de commande,
dans lequel une zone de surveillance (6) qui est traversée par un bord vertical latéral de fermeture du panneau coulissant (2) lors de l'ouverture du panneau coulissant (2) est surveillée par un dispositif de détection (5) par le fait que, lorsqu'un obstacle est présent dans cette zone de surveillance (6), le dispositif de détection (5) délivre au dispositif de commande un signal d'obstacle qui indique cet état, ce qui a pour effet en fonctionnement normal un freinage immédiat et l'arrêt ou l'inversion immédiat(e) du déplacement du panneau coulissant (2) et
dans lequel l'installation (1) de porte coulissante peut être utilisée dans une issue d'évacuation et de secours par le fait que le dispositif d'entraînement (4) est configuré de telle sorte qu'en fonctionnement de secours, l'issue d'évacuation et de secours peut être libérée après la commande du dispositif de commande avec un signal de secours par le fait que le panneau coulissant (2) est déplacé en direction de sa position ouverte (X₂) depuis sa position de fermeture (X₀) par le dispositif de commande et dans lequel le panneau coulissant (2) est freiné de manière contrôlée jusqu'à l'arrêt à un point d'arrêt (X₁) lorsqu'un signal d'obstacle survient pendant la présence du signal de secours,
**caractérisé en ce que**
le point d'arrêt (X₁) n'est permis qu'à 80 % ou entre 80 % d'une plage d'ouverture minimale (X_{M}) prédéterminée pour une installation (1) de porte coulissante, apte à être utilisée dans une issue d'évacuation et de secours, et la position d'ouverture complète (X₂),
le panneau coulissant (2), si lesdits critères ne sont pas satisfaits lorsqu'un signal d'obstacle survient pendant la présence du signal de secours, étant actionné davantage dans une direction d'ouverture jusqu'à satisfaire le critère selon lequel le point d'arrêt (X₁) est situé à 80 % de la plage d'ouverture minimale (X_{M}), et
le panneau coulissant (2) étant déplacé dans sa plage d'ouverture minimale (X_{M}) à une vitesse faible (V₁) plus basse après l'écoulement d'un temps d'arrêt (t₆) qui commence dès que l'on atteint un point d'arrêt (X₁) situé entre 80 % et 100 % d'une plage d'ouverture minimale (X_{M}) prédéterminée pour une installation (1) de porte coulissante apte à être utilisée dans une issue d'évacuation et de secours.

2. Procédé selon la revendication 1,
**caractérisé en ce que** le panneau coulissant (2) est déplacé à une vitesse faible (V₁) plus basse jusque dans sa position d'ouverture complète (X₂) après l'écoulement d'un temps d'arrêt (t₆) qui commence lorsque le point d'arrêt (X₁) a été atteint.
